# EUROPÄISCHE PATENTSCHRIFT

(11) **EP 1 457 743 B1**
(45) Veröffentlichungstag und Bekanntmachung des Hinweises auf die Patenterteilung: **25.12.2013**
(21) Anmeldenummer: 03290621.6
(22) Anmeldetag: 12.03.2003
(51) Int. Cl.: F24H 3/04, F24H 9/18

(54) **Elektrische Heizeinrichtung, insbesondere für ein Kraftfahrzeug**
Electric heater,esp. for a vehicle
Réchauffeur électrique, spécialement pour une voiture

(43) Veröffentlichungstag der Anmeldung: 15.09.2004
(73) Patentinhaber: Behr France Rouffach SAS, 68250 Rouffach (FR)
(72) Erfinder: Brun, Michel, 68740 Rustenhart (FR); Laumonnerie, Yannik, 68250 Rouffach (FR); Lucas, Grégory, 68250 Rouffach (FR); Miss, Pascal, 67600 Sélestat (FR); Mougey, Mathieu, 68190 Ensisheim (FR); Schmittheisler, Christophe, 67680 Epfig (FR)
(74) Vertreter: Grauel, Andreas

(56) Entgegenhaltungen:
- EP-A- 0 616 486
- EP-A- 0 720 253
- DE-A- 10 138 204
- US-A1- 2003 044 635

## Beschreibung

Die Erfindung betrifft eine elektrische Heizeinrichtung, insbesondere für ein Kraftfahrzeug nach dem Oberbegriff des Patentanspruches 1, bekannt durch die DE-A 197 32 010.

Elektrische Heizeinrichtungen, wie sie durch die DE-A 197 32 010 bekannt wurden, sind insbesondere für Kraftfahrzeuge mit verbrauchsoptimierten Motoren bestimmt, bei welchen aufgrund des hohen thermischen Wirkungsgrades nicht genügend Heizleistung zur Verfügung steht. Daher werden die Heizungsanlagen zusätzlich mit einer elektrischen Heizeinrichtung, einem so genannten Zuheizer, ausgerüstet. Dieser Zuheizer besteht aus einem Heizblock mit mehreren parallel zueinander angeordneten elektrischen Heizelementen, zwischen denen Wellrippen zur Verbesserung des Wärmeübergangs gegenüber der Luft angeordnet sind. Die Heizelemente bestehen aus zwei Kontaktblechen, zwischen denen PTC-Elemente angeordnet sind. Eines der Kontaktbleche weist jeweils ein elektrisches Anschlusselement, z. B. in Form eines abgewinkelten Endabschnittes des Bleches auf, über welches das Kontaktblech mit einem Pol einer elektrischen Versorgung verbunden ist. Vielfach sind diese elektrischen Anschlusselemente zur Verbesserung des Übergangswiderstandes mit einem Flachstecker verbunden, der seinerseits in eine Steckhülse gesteckt wird, wie sie durch DIN 46 247 bekannt ist. Damit ergibt sich eine so genannte Flachsteckverbindung mit großer Kontaktsicherheit und geringerem Übergangswiderstand - allerdings muss der Flachstecker als zusätzliches Teil mit dem elektrischen Anschlusselement verbunden, d. h. vernietet werden. Dies bedeutet zusätzlichen Arbeitsaufwand, Gewicht und Kosten.

Die EP 0 616 486A1 offenbart eine elektrische Heizeinrichtung mit Kontaktblechen, Wellrippen und PTC-Elementen. Die DE 101 38 204 A1 offenbart eine Kontaktschicht auf einem Grundkörper. Die EP 0 443 291 A2 offenbart ein elektrisches Steckverbinderpaar mit Zinn-Beschichtung.

Es ist Aufgabe der vorliegenden Erfindung, bei einer Heizeinrichtung der eingangs genannten Art die elektrischen Kontaktanschlüsse zu verbessern, insbesondere hinsichtlich ihrer Kosten, ihres Gewichts und ihres fertigungstechnischen Aufwandes zu reduzieren.

Diese Aufgabe wird durch die Merkmale des Patentanspruches 1 gelöst. Das Kontaktblech besteht nur noch aus einem Teil und ist damit einfacher herstellbar und montierbar. Dadurch wird das Heizelement und damit auch die gesamte Heizeinrichtung leichter und billiger. Darüber hinaus ergibt sich aufgrund der elektrisch gut leitenden Beschichtung ein geringer Übergangswiderstand der Kontaktverbindung und damit ein geringer Spannungsabfall zwischen der Spannungsquelle und dem Kontaktblech. Unter der erfindungsgemäßen Heizeinrichtung ist insbesondere ein Heizblock mit elektrischen Heizelementen mit PTC-Elementen zu verstehen, wobei die PTC-Elemente aus Keramik oder Kunststoff mit PTC-Effekt bestehen können. Darüber hinaus kann der Heizblock bzw. die elektrische Heizeinrichtung auch andere, d. h. ähnliche Baugruppen aufweisen, die ebenfalls aus Kontaktblechen und Zwischenelementen sowie Wärmetauschelementen, z. B. in Form von Wellrippen zusammengesetzt sind. Solche Baugruppen weisen z. B. keine Heizelemente, sondern so genannte standardisierte Funktionselemente gemäß der älteren deutschen Anmeldung mit dem Aktenzeichen 102 08 152 auf.

Vorteilhafte Ausgestaltungen der Erfindung ergeben sich aus den Unteransprüchen. Eine Beschichtung mit hoher elektrischer Leitfähigkeit kann bevorzugt durch eine Verzinnung der Kontaktzunge oder auch durch eine Beschichtung mit Kupfer oder Silber erzielt werden. Vorteilhafterweise ist die Kontaktzunge in ihrer Form und ihren Abmessungen wie ein genormter Flachstecker ausgebildet, sodass sie zusammen mit einer genormten Steckhülse, beispielsweise nach DIN 46 247, Teil einer Flachsteckerverbindung sein kann. Damit ist einerseits eine normgerechte Gestaltung des Kontaktanschlusses, jedoch andererseits eine verbilligte und leichtere Ausführung für eine Steckverbindung geschaffen.

Ein Ausführungsbeispiel der Erfindung ist in der Zeichnung dargestellt und wird im Folgenden näher beschreiben. Es zeigen
- Fig. 1: eine elektrsiche Heizeinrichtung in Form eines Heizblockes,
- Fig. 2: eine Einzelheit X aus Fig. 1,
- Fig. 3: einen Schnitt entlang der Linie III-III in Fig. 2,
- Fig. 4: ein Kontaktblech eines Heizelementes des Heizblockes und
- Fig. 4a: eine Einzelheit Y aus Fig. 4.

**Fig. 1** zeigt eine elektrische Heizeinrichtung 1, welche als Zusatzheizung zum Einbau in eine nicht dargestellte Heizungs- oder Klimaanlage eines Kraftfahrzeuges verwendbar ist. Diese Heizeinrichtung 1 weist einen Einbaurahmen 2 auf, welcher einen Heizblock 3, bestehend aus Heizelementen 4, Wellrippen 5 und so genannten standardisieren Funktionselementen 6 besteht. Ein solcher Aufbau eines Heizblockes ist in der älteren deutschen Anmeldung mit dem Aktenzeichen 102 08 152.2 beschrieben. D. h., der Heizblock 3, besteht nicht nur aus den bekannten Heizelementen 4, sondern auch aus zusätzlichen Funktionselementen 6, die ähnlich aufgebaut sind.

Der Einbaurahmen 2 weist in seinem oberen Bereich einen Befestigungsflansch 7 und ein Steckergehäuse 8 auf. Die Heizeinrichtung 1 kann in einen nicht dargestellten Luftströmungskanal einer Heizungsanlage eingesetzt und dort mittels des Befestigungsflansches 7 befestigt und abgedichtet werden. Die Stromversorgung der Heizelemente 4 erfolgt über einen nicht dargestellten Stecker, der in das Steckergehäuse 8 eingesetzt wird.

**Fig. 2** zeigt eine Einzelheit X aus Fig. 1, d. h. ein teilweise dargestelltes Heizelement 4 mit beiderseits angeordneten Wellrippen 5. Das Heizelement 4 besteht aus zwei unterschiedlich gepolten Kontaktblechen 9, 10, zwischen denen sich in elektrisch und thermisch leitender Verbindung ein PTCelement 11 befindet. Pro Heizelement 4 sind mehrere PTC-Elemente 11 über deren Länge verteilt angeordnet und in bekannter Weise zwischen den Kontaktblechen 9, 10 gehalten. Die Außenseiten der Kontaktbleche 9, 10 stehen in wärmeleitender und elektrischer Verbindung mit den Wellrippen 5, welche zur Vergrößerung der Wärmeaustauschfläche dienen und somit Wärmetauschelemente bilden. Das PTC-Element 11 besteht in der Regel aus einem Keramikwerkstoff, es ist jedoch auch möglich, anstelle des Keramikelementes einen Kunststoff mit PTC-Effekt zu Heizzwecken zu verwenden.

**Fig. 3** zeigt einen Schnitt längs der Linie III-III durch das PTC- Element 11, die Kontaktbleche 9, 10 und die Wellrippen 5 in Fig. 2. Die Luftströmungsrichtung ist durch einen Pfeil L angezeigt; eine Durchströmung in entgegengesetzter Richtung gemäß einem gestrichelten Pfeil L' ist ebenso möglich. Die durch Bestromung des PTC-Elementes 11 erzeugte Wärme wird - wie aus dem Stand der Technik bekannt - über die Kontaktbleche 9, 10 in die Wellrippen 5 geleitet und über diese an die überströmende Luft abgegeben, die dadurch erwärmt und zur Beheizung des Fahrgastraumes herangezogen wird.

**Fig. 4** zeigt eines der beiden Kontaktbleche 9, 10, welches hier als vollständiges Einzelteil 12 dargestellt ist. Das Kontaktblech 12 ist als Blechstreifen ausgebildet und aus einer Aluminiumlegierung oder aus Messing hergestellt, ebenso wie die Wellrippen 5 (vgl. Fig. 1 bis 3). Das Kontaktblech 12 weist eine Länge I und eine Breite b auf - in diesem Bereich sind die hier nicht dargestellten PTC-Elemente 11 (oder funktionell ähnliche Elemente) angeordnet. Das in der Zeichnung links gelegene Ende des Kontaktbleches 12 weist eine Kontaktzunge 13 auf, die eine Breite a aufweist, welche geringer als die Breite b des Kontaktbleches 12 ist. Kontaktblech 12 und Kontaktzunge 13 sind einstückig aus einem Blech gestanzt. Die Kontaktzunge 13 weist in etwa mittiger Lage eine kreisförmige Öffnung 14 auf.

**Fig. 4a** zeigt eine Einzelheit Y gemäß Fig. 4, d. h. im Wesentlichen die Kontaktzunge 13 mit kreisförmiger Öffnung 14. Erfindungsgemäß ist die Kontaktzunge 13 mit einer Beschichtung 15 überzogen, welche durch eine Kreuzschraffur dargestellt ist. Diese Beschichtung 15 ist zumindest auf der Vorder- und Rückseite der Kontaktzunge 13 angeordnet und besteht vorzugsweise aus Zinn. Eine solche Zinnschicht kann beispielsweise durch Tauchen der Kontaktzunge 13 in ein Zinnbad hergestellt werden. Zinn ist ein guter elektrischer Leiter und verbessert somit die elektrische Leitfähigkeit des aus einer Aluminiumlegierung oder aus Messing hergestellten Kontaktbleches 12. Die Form der Kontaktzunge 13 entspricht der eines genormten Flachsteckers, der in eine genormte Steckhülse gemäß DIN 46 247 gesteckt wird. Auf die verzinnten Kontaktzungen 13 werden also nicht dargestellte Steckhülsen gesteckt, die die Verbindung mit einer nicht dargestellten Stromquelle herstellen. Damit ist eine Flachsteckerverbindung mit großer Kontaktsicherheit und einem geringen Übergangswiderstand hergestellt. Nicht gemäß der Erfindung könnte die Verzinnung der Kontaktzungen 13 auch durch eine Beschichtung mit Kupfer oder Silber erfolgen, wodurch ein noch geringerer Übergangswiderstand und damit ein noch geringerer Spannungsabfall zwischen Spannungsquelle und Kontaktblech 12 erzielbar wären. Die kreisförmige Öffnung 14 korrespondiert mit einer so genannten, hier nicht dargestellten Rastwarze der ebenfalls nicht dargestellten Steckhülse gemäß DIN 46 247. Durch die kreisförmige Öffnung 14 und die Rastwarze in der Stekkerhülse wird eine Rastverbindung zwischen der Kontaktzunge 13 und der nicht dargestellten Steckhülse hergestellt.

### Bezugszeichen:

- 1: Heizreinrichtung
- 2: Einbaurahmen
- 3: Heizblock
- 4: Heizelement
- 5: Wellrippe
- 6: standardisiertes Funktionselement
- 7: Befestigungsflansch
- 8: Steckergehäuse
- 9: Kontaktblech, teilweise
- 10: Kontaktblech, teilweise
- 11: PTC-Element
- 12: Kontaktblech, ganz
- 13: Kontaktzunge
- 14: kreisförmige Öffnung
- 15: Beschichtung (Verzinnung)

## Patentansprüche

1. Elektrische Heizeinrichtung (1), insbesondere für ein Kraftfahrzeug mit zu einem Heizblock (3) zusammengesetzten Baugruppen als Heizelemente, wobei die Baugruppen jeweils Kontaktbleche (9, 10), Zwischenelemente, insbesondere PTC-Elemente (11) und Wärmetauschelemente (5), insbesondere Wellrippen (5) aufweisen und mindestens ein Kontaktblech einen elektrischen Kontaktanschluss aufweist, wobei ein Heizelement aus zwei unterschiedlich gepolten Kontaktblechen und zwischen den beiden Kontaktblechen in elektrisch und thermisch leitender Verbindung mehrere PTC-Etemente angeordnet sind, besteht und die Außenseiten der Kontaktbleche in wärmeleitender und elektrischer Verbindung mit Wellrippen stehen und der Kontaktanschluss als Zunge (13) und einstückig mit dem Kontaktblech (12) ausgebildet ist **dadurch gekennzeichnet, dass** die Kontaktbleche (9, 10, 12) aus einer Aluminiumlegierung hergestellt sind, und dass die Zunge (13 auf der Vorder- und der Rückseite mit einer Schicht (15) aus Zinn (Sn) bedeckt ist, wobei die Zunge (13) in der Art eines Flachsteckers ausgebildet und zusammen mit einer Steckhülse Teil einer Flachsteckverbindung ist.

2. Heizvorrichtung nach Anspruch 1 , **dadurch gekennzeichnet, dass** die Zunge mit einer kreisförmigen Öffnung (14) in etwa mittiger Lage versehen ist.

## Claims

1. An electric heater (1), especially for a motor vehicle, comprising units that are assembled into a heating block (3) as heating elements, each of the units comprising contact plates (9, 10), intermediate elements, in particular PCT elements (11), and heat exchanger elements (5), in particular corrugated fins (5), and at least one contact plate comprising an electric contact terminal, a heating element being composed of two contact plates having different polarity and several PTC elements disposed between the two contact plates in electrically and thermally conductive connection, and the outer sides of the contact plates being in thermally conductive and electrical connection with the corrugated fins, and the contact terminal being designed as a stud (13) and integral with the contact plate (12), **characterized in that** the contact plates (9, 10, 12) are produced from an aluminum alloy, and the stud (13) is covered by a layer (15) made of tin (Sn) on the front and back sides, the stud (13) being designed in the manner of a flat-pin plug and being part of a flat-ping plug connection together with a receptacle.

2. The heater according to claim 1, **characterized in that** the stud is provided with a circular opening (14) approximately in the central position.

## Revendications

1. Dispositif de chauffage électrique (1), en particulier pour un véhicule automobile, comprenant des ensembles, tels que des éléments chauffants, associés pour former un bloc chauffant (3), où les ensembles présentent à chaque fois des tôles de contact (9, 10), des éléments intermédiaires, en particulier des éléments (11) à coefficient de température positif (CTP) et des éléments d'échangeurs de chaleur (5), en particulier des ailettes ondulées (5), et au moins une tôle de contact présente une borne de contact électrique, où un élément chauffant se compose de deux tôles polarisées de façon différente, et plusieurs éléments CTP sont disposés, entre les deux tôles de contact, en étant en liaison électriquement et thermiquement conductrice, et les côtés extérieurs des tôles de contact sont en liaison thermoconductrice et électrique avec des ailettes ondulées, et la borne de contact est configurée comme une languette (13), en formant une seule et même pièce avec la tôle de contact (12), **caractérisé en ce que** les tôles de contact (9, 10, 12) sont fabriquées dans un alliage d'aluminium, et **en ce que** la languette (13) est recouverte, sur la face avant et sur la face arrière, d'une couche (15) d'étain (Sn), où la languette (13) est configurée à la façon d'un connecteur plat et fait partie, avec un alvéole, d'une connexion enfichable plate.

2. Dispositif de chauffage selon la revendication 1, **caractérisé en ce que** la languette est dotée d'une ouverture (14), de forme circulaire, située à peu près au milieu.
